# EUROPÄISCHE PATENTSCHRIFT

(11) **EP 4 028 610 B1**
(45) Veröffentlichungstag und Bekanntmachung des Hinweises auf die Patenterteilung: **08.04.2026**
(21) Anmeldenummer: 20768265.9
(22) Anmeldetag: 22.08.2020
(51) Int. Cl.: E04G 1/14, E04G 5/14

(54) **GELÄNDERVORRICHTUNG, NÄMLICH VOREILENDES GELÄNDER FÜR EIN GERÜST UND VERFAHREN ZUR MONTAGE EINER DERARTIGEN GELÄNDERVORRICHTUNG**
RAILING DEVICE, NAMELY A LEADING RAILING FOR A SCAFFOLD, AND METHOD FOR MOUNTING SUCH A RAILING DEVICE
DISPOSITIF DE GARDE-CORPS, À SAVOIR UN GARDE-CORPS D'ATTAQUE DESTINÉ À UN ÉCHAFAUDAGE, ET PROCÉDÉ DE MONTAGE D'UN TEL DISPOSITIF DE GARDE-CORPS

(30) Priorität: 09.09.2019 DE 102019006329
(43) Veröffentlichungstag der Anmeldung: 20.07.2022
(73) Patentinhaber: Wilhelm Layher Verwaltungs-GmbH, 74363 Güglingen-Eibensbach (DE)
(72) Erfinder: BEHRBOHM, Wolf Christian, 74354 Besigheim-Ottmarsheim (DE)
(74) Vertreter: Gleim Petri Patent- und Rechtsanwaltspartnerschaft mbB
(86) Internationale Anmeldenummer: PCT/DE2020/000192
(87) Internationale Veröffentlichungsnummer: WO 2021/047703

(56) Entgegenhaltungen:
- JP-A- 2003 147 953
- JP-A- 2004 278 106
- JP-A- H06 307 072

## Beschreibung

### TECHNISCHES GEBIET

Die vorliegende Erfindung betrifft eine Geländervorrichtung für ein Gerüst mit Gerüstetagen mit in Breitenrichtung beabstandet angeordneten Vertikalstielen, in Querrichtung an die Vertikalstiele angeschlossenen Querriegeln, an den Querriegeln in Breitenrichtung angeschlossene Beläge, wobei die Geländervorrichtung als so genannte voreilende Geländervorrichtung ausgebildet ist, die von einer bestehenden unteren Gerüstetage aus für eine darüber zu montierende obere Gerüstetage montiert wird und die dann einen Seitenschutz für die obere Gerüstetage bildet, die zumindest einen in Breitenrichtung horizontal verlaufenden ersten Geländerholm aufweist, einen in einem Endbereich des ersten Geländerholmes angeschlossenen, insbesondere in Höhenrichtung im Wesentlichen vertikal verlaufenden, rechten Geländerstiel aufweist, einen im gegenüberliegenden Endbereich des Geländerholmes angeschlossenen, insbesondere in Höhenrichtung im Wesentlichen vertikal verlaufenden, linken Geländerstiel aufweist, wobei der rechte Geländerstiel in seinem unteren Endbereich eine erste Anschlusseinrichtung und eine beabstandet oberhalb angeordnete zweite Anschlusseinrichtung aufweist, jeweils zum lösbaren Anschluss an einen Vertikalstiel eines Gerüsts, der linke Geländerstiel in seinem unteren Endbereich eine dritte Anschlusseinrichtung und eine beabstandet oberhalb der dritten Anschlusseinrichtung angeordnete vierte Anschlusseinrichtung aufweist, jeweils zum lösbaren Anschluss an ein einen Vertikalstiel eines Gerüsts.

Die vorliegende Erfindung betrifft auch ein Verfahren zur Montage einer derartigen Geländervorrichtung.

In der Regel wird ein Seitenschutz mit einem Geländerholm erst montiert, wenn der Gerüstbauer auf der zu bearbeitenden Gerüstetage steht. Das ist gefährlich, da der Gerüstbauer ohne Seitenschutz in großen Höhen freisteht und im schlimmsten Fall vom Gerüst fallen kann. Um die Sicherheit zu erhöhen werden daher so genannte voreilende Geländer eingesetzt, die einen Seitenschutz auf der oberen zu bearbeitenden Gerüstetage gewährleisten.

Derartige voreilende Geländer bestehen pro Gerüstfeld in der Regel aus insgesamt drei oder vier einzelnen Bauteilen, nämlich aus zwei identischen Geländerpfosten, die an bestehende Vertikalstiele des Gerüsts angeschlossen werden und an die zumindest ein, insbesondere zwei teleskopierbare Geländerholme angeschlossen sind. Die Geländerpfosten mit den angeschlossenen Geländerholmen werden aus der jeweils darunterliegenden Gerüstetage montiert und stellen so aufgrund ihrer Länge einen zumindest einteiligen Seitenschutz in der nächsten, oberen Gerüstetage zur Verfügung. Je nach Baufortschritt wird immer jeweils ein weiterer Geländerpfosten des voreilenden Geländers sukzessive in die Geländervorrichtung nach oben hin versetzt, um die obere Gerüstetage für weitere Montagearbeiten zu sichern. Die Demontage erfolgt in umgekehrter Reihenfolge.

### STAND DER TECHNIK

Aus der DE 10 2009 024 816 A ist ein Geländerpfosten für ein voreilendes Geländer bekannt, der zwei scherenartige Klauen besitzt, die zum Anschluss aktiv geöffnet und geschlossen werden müssen. Als Arretierung und Sicherung im unteren Bereich der scherenartigen Klauen dient ein Zapfen. Um einen Formschluss zu gewährleisten, muss das äußere Pfostenrohr des Geländerpfostens vertikal verschoben, anschließend verdreht und wieder abgesenkt werden. Die Entsicherung erfolgt in umgekehrter Reihenfolge. Ein Nachteil bei diesem voreilenden Geländer ist hierbei, dass bei der Montage und Demontage des voreilenden Geländes eine unangenehme vertikale sowie horizontale Bewegung durchgeführt werden muss. Zudem muss bei der Montage darauf geachtet werden, dass die oberen und unteren scherenartigen Klauen am anzubringenden Vertikalrahmen oder Vertikalstiel vollständig angeschlossen sind und diesen auch umschließen.

Die EP 1 338 723 A2 offenbart eine Vorrichtung zur Montage eines temporär vorhandenen Geländerholms eines Gerüsts, bei dem die dritte untere Anschlusseinrichtung an bestehenden Geländerholmen eingehängt wird und die zweite Anschlusseinrichtung mittels einer U- förmigen Aufnahmeeinheit mit Keileinheit an den Geländerholm angeschlossen wird.

Die EP 1 571 275 A2 offenbart eine Vorrichtung zur Montage eines temporär vorhandenen Geländerpfostens mit angeschlossenen teleskopierbaren Geländerholmen an bestehende Vertikalstiele eines Gerüsts gemäß den Merkmalen des Oberbegriffs des Anspruchs 1. Der Geländerpfosten besitzt Klauen mit einer automatischen Klemmfunktion, wobei eine durchgehende drehbare Welle im Innern des Geländerpfostens eingesetzt wird, die über Betätigungseinheiten drehbar betätigbar ist und über eine relativ aufwändige Mechanik mit den Klauen in Verbindung steht. Durch eine Drehbewegung der Betätigungseinheit müssen zum Anschluss des Vertikalstiels an den Geländerpfosten diese aktiv geöffnet und geschlossen werden. Hierzu wird die Betätigungseinheit entsprechend verdreht. Als nachteilig wird bei dieser Lösung empfunden, dass bei der Montage und Demontage des voreilenden Geländers aktiv eine Drehbewegung durchgeführt werden muss. Zudem ist die innenliegende Mechanik relativ aufwendig und beschädigungsanfällig. Zudem muss bei der Montage darauf geachtet werden, dass die obere und untere Klaue am anzubringenden Vertikalrahmen oder Vertikalstiel vollständig angeschlossen und eingerastet ist.

Die DE 103 05 158 A1 offenbart ein voreilendes Geländer, bei dem Geländerholme und Geländerstiele unlösbar miteinander verbunden sind und somit das voreilende Geländer ein Bauteil bildet. Dieses voreilende Geländer wird im Bereich eines Knotenblechs eines bestehenden Geländers und an einen bereits montierten oberen Geländerholm des Gerüsts angeschlossen. Aufgrund von Haltevorrichtungen ist das Geländer dabei in allen Richtungen gesichert. Dieses voreilende Geländer weist keine aussteifende Wirkung auf und dient lediglich als provisorischer Seitenschutz während der Auf- und Abbauphase. Für das Gerüst werden weiterhin Geländer und Diagonalen benötigt. Die Verwendung ist für den Montageablauf nicht zwingend erforderlich.

Des Weiteren ist eine Geländervorrichtung als voreilendes Geländer bekannt, bei dem Geländerstiele und Geländerholme eine Rahmenkonstruktion bilden. Dabei wird bei der Montage das voreilende Geländer an horizontalen Profilen, beispielsweise U-Querriegeln, des Gerüsts eingehängt und anschließend werden die vertikalen Gerüstrohre durch eine Clipverbindung an den Vertikalstielen des Gerüsts befestigt. Dieses voreilende Geländer verbleibt im Gerüst und besitzt aufgrund seiner Rahmenkonstruktion eine aussteifende Wirkung, wodurch beispielsweise Diagonalen und einzelne zusätzliche Geländer, im Gerüst überflüssig werden. Das Geländer ist für den Montageablauf zwingend erforderlich und kann nachträglich nicht demontiert werden. Dieses voreilende Geländer weist relativ viele Verstrebungen auf, was hinsichtlich einer wirtschaftlichen Herstellung und dem Transport nicht optimal ist. JP H06 307072 A,JP 2003 147953 A und JP 2004 278106 A offenbaren eine Geländervorrichtung für ein Gerüst.

### DARSTELLUNG DER ERFINDUNG

Ausgehend von dem genannten Stand der Technik liegt der vorliegenden Erfindung die Aufgabe bzw. das technische Problem zugrunde, eine Geländervorrichtung als voreilendes Geländer für ein Gerüst und ein Verfahren zur Montage einer Geländervorrichtung anzugeben, die beziehungsweise das einen sicheren Seitenschutz in der nächsten oberen Gerüstetagen zur Verfügung stellt, dabei schnell und einfach aus der darunterliegenden Gerüstetage montiert werden kann, eine langlebige und robuste Konstruktion mit dauerhaft zuverlässiger Funktionalität gewährleistet, wirtschaftlich hergestellt werden kann und hohe Sicherheitsstandards gewährleistet und zur Stabilisierung des Gerüsts beiträgt. Weiterhin soll die Geländervorrichtung ermöglichen, dass keine sukzessive Montage-/Demontageabfolge eingehalten werden muss, sondern die Geländervorrichtung an beliebiger Stelle an/von dem Gerüst montiert/demontiert werden kann.

Der erfindungsgemäße Geländervorrichtung ist durch die Merkmale des unabhängigen Anspruchs 1 gegeben. Vorteilhafte Ausgestaltungen und Weiterbildungen sind Gegenstand der von dem unabhängigen Anspruch 1 direkt oder indirekt abhängigen Ansprüche.

Das erfindungsgemäße Verfahren ist durch die Merkmale des Verfahrensanspruchs 18 gegeben.

Die erfindungsgemäße Geländervorrichtung zeichnet sich demgemäß dadurch aus, dass die zweite Anschlusseinrichtung und die vierte Anschlusseinrichtung von beiden Seiten in Breitenrichtung an einen Vertikalstiel im montierten Zustand in einem bestehenden Bauteil des Gerüsts, insbesondere einen Querriegel, eingehängt vorhanden sind und den Vertikalstiel bereichsweise formschlüssig umfassen, so dass eine Relativbewegung zwischen Vertikalstiel und zweiter und vierter Anschlusseinrichtung in Querrichtung blockiert ist, die erste Anschluss-einrichtung im an den Vertikalstiel montierten Zustand diesen formschlüssig zumindest bereichsweise umgreift, so dass eine Relativbewegung zwischen erster Anschlusseinrichtung und dem Vertikalstiel in

Querrichtung und in einer Breitenrichtung blockiert ist, und unterhalb eines Bauteils des Gerüsts, insbesondere eines Knotenblechs, angeordnet ist, so dass eine Verschiebung in vertikaler Höhenrichtung blockiert ist, die dritte Anschlusseinrichtung im montierten Zustand an den Vertikalstiel unterhalb einer bereits angeschlossenen ersten Anschlusseinheit angeordnet ist und den Vertikalstiel zumindest bereichsweise formschlüssig umgibt, die dritte Anschlusseinrichtung als in Breitenrichtung verlaufende Vorsprungeinheit ausgebildet ist, die im an den Vertikalstiel montierten Zustand den Vertikalstiel bereichsweise formschlüssig umgibt und unmittelbar unterhalb der auf der gegenüberliegenden Seite angeschlossenen ersten Anschlusseinrichtung einer benachbarten Geländerländervorrichtung angeordnet ist, so dass eine Verschiebung in Höhenrichtung nach oben blockiert ist, und die dritte Anschlusseinrichtung eine dritte und vierte Vorsprungeinheit aufweist, die jeweils über den freien Endbereich in Breitenrichtung hinausragen und die innenseitig im montierten Zustand an der Außenkontur eines Vertikalstiels bereichsweise anliegen, das heißt der lichte Innenabstand in Querrichtung der dritten und vierten Vorsprungeinheit im Wesentlichen dem Außendurchmesser des Vertikalstiels entspricht, wobei die dritte Vorsprungeinheit von einer Sicherungsposition in eine Freigabeposition und umgekehrt bewegbar /drehbar ausgebildet ist.

Die erfindungsgemäße Geländervorrichtung ist im montierten Zustand bei mehreren in Breitenrichtung nebeneinander montierten Vorrichtungen in Richtung aller Achsen gesichert, auch wenn noch keine zweite Gerüstetage montiert ist.

Bei den bekannten Geländervorrichtungen muss bei der Montage und Demontage zwingend eine Reihenfolge eingehalten werden, nämlich von rechts nach links bei der Montage beziehungsweise von links nach rechts bei der Demontage. Bei den bekannten Geländervorrichtungen ist es nicht möglich, mittig in einem Gerüstfeld zu beginnen und dann nach links oder rechts weiterzubauen. Der Grund hierfür ist, dass sich die Anschlusseinrichtungen benachbarter Gerüstvorrichtungen überlappen und sich selbst sichern. Mit der erfindungsgemäßen Geländervorrichtung ist es nunmehr möglich, an jeder Stelle des Gerüsts mit der Geländermontage beziehungsweise Demontage zu beginnen, wobei keine sukzessive Montage- beziehungsweise Demontageabafolge eingehalten werden muss, sondern die Geländervorrichtungen jeweils in den gewünschten Gerüstfeldern montiert beziehungsweise Demontiert werden können.

Erfindungsgemäß sind die zweite und vierte Anschlusseinrichtung in einer Draufsicht gesehen spiegelbildlich zur Querrichtung ausgebildet und in einer Draufsicht gesehen in Querrichtung in einem Versatzmaß zueinander an dem rechten beziehungsweise linken Geländerstiel anschließbar.

Erfindungsgemäß weist die zweite und vierte Anschlusseinrichtung jeweils eine in Breitenrichtung verlaufende erste Vorsprungeinheit und eine in Querrichtung um einen lichten Innenabstand beabstandet angeordnete in Breitenrichtung verlaufende zweite Vorsprungeinheit auf, wobei der lichte Innenabstand der ersten und zweiten Vorsprungeinheit im Wesentlichen der Summe des Maßes des Außendurchmessers des Vertikalstiels und dem Versatzmaß entspricht.

Eine hinsichtlich einer einfachen Montage besonders vorteilhafte Ausgestaltung zeichnet sich dadurch aus, dass die erste Vorsprungeinheit unterseitig eine nach unten offene Einhängeausnehmung aufweist, die beispielsweise in einfacher Art und Weise in am Gerüst vorhandene Querriegel eingehängt werden kann.

Ein konstruktiv besonders einfache Ausgestaltung, die eine hohe Anschlusssteifigkeit aufweist, zeichnet sich dadurch aus, dass die zweite und vierte Anschlusseinrichtung eine Basisplatte aufweisen, an die die erste Vorsprungeinheit und zweite Vorsprungeinheit angeschlossen sind.

Erfindungsgemäß entspricht das Versatzmaß im Wesentlichen der Dick der ersten oder zweiten Vorsprungeinheit.

Diese Ausgestaltung ist bezüglich des Formschlusses beim Anschluss der zweiten und vierten Anschlusseinrichtung von beiden Seiten an einen Vertikalstiel besonders vorteilhaft.

Eine besonders hohe Anschlusssicherheit ist durch eine vorteilhafte Weiterbildung dadurch gegeben, dass im in von beiden Seiten in Querrichtung an einen Vertikalstiel angeschlossenen Zustand zweier benachbarter Geländervorrichtungen die zweite und vierte Anschluss-einrichtung so angeordnet ist, dass jeweils die ersten Vorsprungeinheiten in Querrichtung seitlich aneinander liegen und die zweiten Vorsprungeinheiten in Querrichtung seitlich aneinander liegen, wobei die Innenseite der ersten Vorsprungeinheit der zweiten Anschlusseinrichtung und die Innenseite der vierten Vorsprungeinheit der zweiten Anschlusseinrichtung an der Außenkontur des Vertikalstiels anliegen oder umgekehrt.

In einer bevorzugten Ausgestaltung ist die zweite und vierte Anschlusseinrichtung im Wesentichen auf demselben Höhenniveau an dem linken beziehungsweise rechten Geländerstiel angeschlossen, was eine vereinfachte Fertigung und eine hohe Funktionalität gewährleistet.

Eine hinsichtlich einer einfachen Montage besonders vorteilhafte Ausgestaltung zeichnet sich dadurch aus, dass die erste Anschlusseinrichtung in Breitenrichtung verlaufend als hakenförmig gebogene Eindrehkralle mit einem gekrümmten freien Endbereich mit einer Einführausnehmung ausgebildet ist, die im montierten Zustand einen Vertikalstiel zumindest bereichsweise formschlüssig umfasst.

Eine sichere Arretierung der Anschlüsse in Vertikalrichtung ist durch eine bevorzugte Ausgestaltung dadurch möglich, dass die erste Anschlusseinrichtung in an ein Vertikalstiel montierten Zustand unterhalb eines Bauteil des Gerüsts, insbesondere Knotenblechs, angeordnet ist, so dass eine vertikale Bewegung in Höhenrichtung nach oben des Geländerstiels durch das Knotenblech blockiert ist.

Eine bevorzugte Ausgestaltung, die hohen Sicherheitsanforderungen entspricht, zeichnet sich dadurch aus, dass in Höhenrichtung nach unten versetzt in einem vorgegebenen Abstand zu dem ersten Geländerholm ein zweiter Geländerholm vorhanden ist, der an den linken und rechten Vertikalstiel angeschlossen ist.

Eine besonders vorteilhafte Weiterbildung, die im montierten Zustand die Steifigkeit des gesamten Gerüsts erhöht, zeichnet sich dadurch aus, dass der/die erste/zweite Geländerholm/e mit dem linken und rechten Geländerstiel eine biegesteife Rahmenkonstruktion bilden.

Dabei ist es besonders vorteilhaft, dass die Basisplatte in ihrem freien Endbereich eine bereichsweise konkav gekrümmte Innenkontur aufweist, die der Krümmung der Außenkontur eines Vertikalstiels entspricht.

Eine besonders bevorzugte Ausgestaltung der erfindungsgemäßen Geländervorrichtung, die eine konstruktiv einfache, funktionale und zuverlässige Konstruktion gewährleistet, zeichnet sich dadurch aus, dass die dritte Vorsprungeinheit als um eine parallel zur Querrichtung verlaufende Drehachse drehbarer Schwenkbügel ausgebildet ist.

Eine besonders bevorzugte alternative Ausgestaltung der erfindungsgemäßen Geländervorrichtung, die ebenfalls eine konstruktiv einfache, funktionale und zuverlässige Konstruktion gewährleistet, zeichnet sich dadurch aus, dass die dritte Vorsprungeinheit als bewegbare Schiebereinheit ausgebildet ist.

Um eine exakte Positionierung der dritten Vorsprungeinheit in ihrer Sperrfunktion zu gewährleisten, zeichnet sich eine vorteilhafte Ausgestaltung dadurch aus, dass die dritte Vorsprungeinheit eine Anschlageinheit aufweist, die in Sperrposition an eine Gegenanschlageinheit an einer Basisplatte der dritten Anschlusseinrichtung anschlägt.

Eine besonders vorteilhafte Weiterbildung, die die Montage beziehungsweise Demontage erleichtert, zeichnet sich dadurch aus, dass die dritte Vorsprungeinheit so ausgebildet ist, dass sie sich von der Freigabeposition unter alleiniger Wirkung ihres Eigengewichts automatisch in Sperrposition bewegt/dreht.

Hinsichtlich einer wirtschaftlichen Herstellung zeichnet sich eine bevorzugte Weiterbildung dadurch aus, dass die erste und zweite Vorsprungeinheit der zweiten und vierten Anschlusseinrichtung und die dritte und vierte Vorsprungeinheit der dritten Anschlusseinrichtung als gekantete Profileinheit ausgebildet sind, die jeweils an die Basisplatte angeschlossen/angeformt sind.

Die Einbindung des voreilenden Geländers ist das montierte Gerüst wird gemäß einer bevorzugten Ausgestaltung dadurch verbessert, dass der rechte und linke Geländerstiel etwa in Höhe des Anschlusses des ersten Geländerholmes beziehungsweise des zweiten Geländerholmes auf der gegenüberliegenden Außenseite ein Umgreifungsprofil aufweist, das bei an dem Vertikalstiel angeschlossener Geländervorrichtung die an dem Vertikalstiel vorhandenen Bauteile, insbesondere Geländerkästchen, zumindest bereichsweise formschlüssig umgreift.

Eine hinsichtlich des Transportvolumens besonders bevorzugte Ausgestaltung der erfindungsgemäßen Geländervorrichtung, zeichnet sich dadurch aus, dass der linke und rechte Geländerstiel klappbar/ teleskopierbar und arretierbar ausgebildet sind.

Eine besonders bevorzugte Ausführungsvariante, die eine schnelle Montage und Demontage gewährleistet und gleichzeitig hohe Sicherheitsanforderungen erfüllt, zeichnet sich dadurch aus, dass an die Geländervorrichtung ein integriertes Bordbrett an den linken und rechten Geländerstiel angeschlossen ist. Bevorzugt ist dieses Bordbrett auf Höhe der zweiten und vierten Anschlusseinrichtung an dem rechten beziehungsweise linken Geländerstiel angeschlossen.

Die erfindungsgemäße Geländervorrichtung bietet unter anderen folgende Vorteile:
· Nach Montage der Geländervorrichtung ist dieses in alle Achsenrichtungen gesichert, auch wenn noch keine zweite Gerüstetage (Stellrahmenetage) errichtet wurde.
· Gegenüber den bekannten Lösungen zeichnet sich die erfindungsgemäße Geländervorrichtung durch ein geringeres Gewicht und eine platzsparende Lagerung auf.
· Die Ausgestaltung mit einem integrierten Bordbrett sorgt für einen schnelleren Auf- und Abbau und gewährleistet hohe Sicherheitsstandards.

Das erfindungsgemäße Verfahren zur Montage einer oben beschriebenen Geländervorrichtung mit zumindest einem Geländerholm mit im linken und rechten Endbereich angeschlossenen linken und rechten Geländerstielen mit Anschlusseinheiten an ein Gerüst mit Vertikalstielen, wobei die Geländervorrichtung als so genannte voreilende Geländervorrichtung ausgebildet ist, die von einer bestehenden unteren Gerüstetage aus für eine darüber zu montierende obere Gerüstetage montiert wird und die dann einen Seitenschutz für die obere Gerüstetage bildet, zeichnet sich dadurch aus, dass zunächst in einem ersten Gerüstfeld ein rechter Geländerstiel einer ersten Geländervorrichtung an dem rechten Vertikalstiel des ersten Gerüstfelds über die erste und zweite Anschlusseinrichtung angeschlossen wird und gegen Abheben gesichert ist, der linke Geländerstiel der ersten Geländervorrichtung an den linken Vertikalstiel des Gerüstfelds über die dritte und vierte Anschlusseinrichtung angeschlossen wird, wobei die dritte Vorsprungeinheit der dritten Ansschlusseinrichtung zunächst in Freigabeposition gebracht/gehalten wird und nach dem Anschluss in Sicherungsposition verbracht wird, in einem zum ersten Gerüstfeld benachbarten Gerüstfeld ein rechter Geländerstiel einer zweiten Geländervorrichtung an den rechten Vertikalstiel des zweiten Geländerfelds über die zweite und danach erste Anschlusseinrichtung angeschlossen wird und gegen Abheben gesichert ist, wodurch auch der linke Geländerstiel der ersten Geländervorrichtung gegen Abheben gesichert wird, der linke Geländerstiel der zweiten Geländervorrichtung an den linken Vertikalstiel des Gerüstfelds über die dritte und vierte Anschlusseinrichtung angeschlossen wird, sukezessive in weiteren Gerüstfeldern weitere Geländervorrichtungen mit ihren ersten, zweiten, dritten und vierten Anschlusseinrichtungen an die Vertikalstiele angeschlossen werden.

Bevorzugt werden bei dem erfindungsgemäßen Verfahren Geländervorrichtungen der oben beschriebenen Art eingesetzt.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche und der Ausführungsbeispiele können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Perspektivdarstellung eines Ausführungsbeispiels einer Geländervorrichtung mit
- Fig. 2: Geländerholmen und Geländerstielen, die eine biegesteife Rahmenkonstruktion bilden, wobei an einem rechten Geländerstiel eine erste und zweite Anschlusseinrichtung und an einem linken Geländerstiel eine dritte und vierte Anschlusseinrichtung vorhanden ist, schematische Ansicht der Geländervorrichtung gemäß Fig. 1,
- Fig. 3: Detailperspektive der zweiten Anschlusseinrichtung,
- Fig. 4: Detailperspektive einer vierten Anschlusseinrichtung,
- Fig. 5: Detailperspektive einer ersten Anschlusseinrichtung,
- Fig. 6: Detailperspektive einer dritten Anschlusseinrichtung,
- Fig. 7: schematischer Querschnitt in einer Draufsicht gesehen des Anschlusses einer zweiten Anschlusseinrichtung und vierten Anschlusseinrichtung an einen Vertikalstiel im montierten Zustand,
- Fig. 8: schematischer Querschnitt einer Draufsicht des Anschlusses einer ersten Anschlusseinrichtung und einer zweiten Anschlusseinrichtung an einen Vertikalstiel im montierten Zustand,
- Fig. 9: schematische Detailperspektive des Anschlusses der ersten und zweiten Anschlusseinrichtung an einen Vertikalstiel,
- Fig. 10: schematische Detailperspektive des Anschlusses der dritten und vierten Anschlusseinrichtung an einen Vertikalstiel,
- Fig. 11: schematische Detailperspektive des jeweils beidseitigen Anschlusses einer ersten und zweiten Anschlusseinrichtung einer linken Geländervorrichtung und einer dritten und vierten Anschlusseinrichtung einer rechten Geländervorrichtung an einen Vertikalstiel,
- Fig. 12: schematische Perspektivdarstellung eines Gerüstfeldes einer unteren Gerüstetage mit zwei gestellten Vertikalrahmen eines Gerüsts und einer geneigten Zwischenmontageposition der Geländervorrichtung gemäß Fig. 1,
- Fig. 13: schematische Perspektivdarstellung der montierten Geländervorrichtung gemäß Fig. 12,
- Fig. 14: schematische Perspektivdarstellung eines Gerüst mit drei Gerüstfeldern mit jeweils montierter Geländervorrichtung gemäß Fig. 13,
- Fig. 15: schematische Perspektivdarstellung eines Gerüst gemäß Fig. 14 mit zusätzlich montierten Belägen und Vertikalrahmen in einer oberen Gerüstetage,
- Fig. 16: schematische Perspektivdarstellung der dritten Anschluss-einrichtung gemäß Fig. 6 in vergrößertem Maßstab, wobei die dritte Vorsprungeinheit als Schwenkbügel ausgebildet ist,
- Fig. 17: schematische Perspektivdarstellung der dritten Anschluss-einrichtung gemäß Fig. 16 mit teilweiser Darstellung eines Vertikalstiels eines Gerüsts,
- Fig. 18: schematische Seitenansicht des Anschlusses einer dritten Anschlusseinrichtung und einer ersten Anschlusseinrichtung benachbarter Gerüstvorrichtungen an einen gemeinsamen Vertikalstiel, wobei sich die dritte Vorsprungeinheit in Sicherungsposition befindet,
- Fig. 19: schematische Seitenansicht gemäß Fig. 18, wobei die dritte Vorsprungeinheit in Freigabeposition gehalten ist und
- Fig. 20, 21: schematische Perspektivdarstellungen der an einen Vertikalstiel angeschlossenen ersten und dritten Anschlusseinrichtung gemäß Fig. 18.

### WEGE ZUM AUSFÜHREN DER ERFINDUNG

Die in den Figuren dargestellte Geländervorrichtung 10 ist innerhalb eines orthogonalen Bezugssystem dargestellt, das eine vertikale Höhenrichtung H, eine senkrecht dazu verlaufende horizontale Breitenrichtung B und eine senkrecht zur Breitenrichtung B verlaufende Querrichtung Q aufweist. Die Geländervorrichtung 10 weist einen in Breitenrichtung B verlaufenden ersten Geländerholm 12 und einen in Höhenrichtung H mit dem Abstand GA angeordneten zweiten Geländerholm 14 auf. Der Abstand GA ist so gewählt, dass geforderte Sicherheitsstandards eingehalten werden. An die rechten Endbereiche des ersten und zweiten Geländerholmes 12, 14 ist ein in Höhenrichtung H vom ersten Geländerholm 12 nach unten verlaufender rechter Geländerstiel 16 und im linken Endbereich ein linker Geländerstiel 18 angeordnet. In der Mitte der beiden Geländerholme 12, 14 ist ein vertikal verlaufender Mittelvertikalstab 28 angeschlossen.

Die dargestellten Bauteile bilden eine biegesteife Rahmenkonstruktion.

Im unteren Endbereich des rechten Geländerstiels 16 ist eine erste Anschlusseinrichtung 20 und in einem vertikalen Abstand A1 darüber eine zweite Anschlusseinrichtung 22 angeordnet.

Im unteren Endbereich des linken Geländerstiels 18 ist eine dritte Anschlusseinrichtung 24 und darüber in einem vertikalen Abstand A2 eine vierte Anschlusseinrichtung 26 angeordnet.

In Fig. 2 ist zusätzlich das Höhenniveau, in dem die zweite Anschlusseinrichtung 22 an den rechten Geländerstiel 16 und die vierte Anschlusseinrichtung 26 an den linken Geländerstiel 18 angeschlossen ist, mit H1 bezeichnet. Beide Anschlusseinrichtungen 22, 26 befinden sich auf demselben Höhenniveau H1. Das Höhenniveau der ersten Anschlusseinrichtung 20 ist in Fig. 2 mit H2 angegeben und das Höhenniveau der dritten Anschlusseinrichtung 24 mit dem Bezugszeichen H3 versehen. Die Differenz zwischen dem Höhenniveau H2 und dem Höhenniveau H3 entspricht im Wesentlichen der Höhe der dritten Anschluss-einrichtung 24.

Die gewählten Höhenniveaus ermöglichen, dass die zweite Anschlusseinrichtung 22 und die vierte Anschlusseinrichtung 26 auf demselben Höhenniveau von beiden Seiten an einen Vertikalstiel 58 angeschlossen werden können (siehe Fig. 11) und die dritte Anschlusseinrichtung 24 beim Anschluss an einen Vertikalstiel 58 direkt unterhalb der ersten Anschlusseinrichtung 20 angeordnet ist (siehe Fig. 11).

Die Fig. 3 zeigt die an den rechten Geländerstiel 16 angeschlossene zweite Anschlusseinrichtung 22. Diese weist eine in der Ebene B,Q angeordnete Basisplatte 40 auf, an die beidseitig parallel beabstandet in Breitenrichtung B verlaufende Vorsprungeinheiten, nämlich eine erste Vorsprungeinheit 30 und eine zweite Vorsprungeinheit 32, angeschlossen sind.

Die Vorsprungeinheiten 30, 32 stehen über den Endbereich der Basisplatte 40 in Breitenrichtung B über und im überstehenden Bereich der ersten Vorsprungeinheit 30 ist eine nach unten offene Einhänge-ausnehmung 44 vorhanden, mittels derer die zweite Anschluss-einrichtung 22 bei der Montage in einen Querriegel eines Gerüsts 50 eingehängt werden kann (siehe beispielsweise Fig. 12 und 13).

Die erste Vorsprungeinheit 30 ist dabei auf der Innenseite des Vertikalstiels 58 und die zweite Vorsprungeinheit 32 auf der Außenseite des Vertikalstiels 58 angeordnet (siehe Fig. 7).

Die in Fig. 4 dargestellte vierte Anschlusseinrichtung 26 ist spiegelbildlich um die Querrichtungsachse Q zur zweiten Anschlusseinrichtung 22 ausgebildet. Gleiche Bauteile tragen das gleiche Bezugszeichen und werden nicht nochmals erläutert.

Wie aus Fig. 7 ersichtlich, sind die zweite Anschlusseinrichtung 22 und die vierte Anschlusseinrichtung 26 mit einen in Querrichtung Q verlaufenden Versatz V zueinander an dem rechten beziehungsweise Geländerstiel 16, 18 angeschlossen, wobei das Versatzmaß V der Querschnittsdicke der ersten beziehungsweise zweite Vorsprungeinheit 30, 32 entspricht.

Der lichte Innenabstand zwischen erster und zweiter Vorsprungeinheit 30, 32 ist mit AV in Fig. 7 gekennzeichnet. Er entspricht im Wesentlichen der Summe des Außendurchmesser D des Vertikalstiels 58 und dem Versatzmaß V. Dadurch ist es möglich, dass die zweite Anschlusseinrichtung 22 und die vierte Anschlusseinrichtung 26 - wie in Fig. 7 dargestellt - jeweils seitlich gegenüberliegend an dem Gerüst 50 an dem Querriegel 60 eingehängt werden können, wobei gleichzeitig die Außenkontur des Vertikalstiels 58 an der ersten Vorsprungeinheit 30 der zweiten Anschlusseinrichtung 22 und der zweiten Vorsprungeinheit 32 der vierten Anschlusseinrichtung 26 innenseitig anliegt. Weiterhin liegen in dem in der Figur dargestellten montierten Zustand die beiden ersten Vorsprungeinheiten 30 und die beiden zweiten Vorsprungeinheiten 32 der zweiten und vierten Anschlusseinrichtung 22, 26 direkt aneinander, so dass eine Relativverschiebung der Anschlusseinrichtungen 22, 26 in Querrichtung Q blockiert ist.

In Fig. 5 ist die erste Anschlusseinrichtung 20 dargestellt, die als Einhängekralle an den rechten Geländerstiel 16 angeschlossen ist. Die Einhängekralle verläuft zunächst in Breitenrichtung B und geht in einen gekrümmten Endbereich 48 über, der eine konkave halbkreisförmige Innenkontur 46 aufweist, die im Wesentlichen der Krümmung der Außenkontur des Vertikalstiels 58 entspricht. Gleichzeitig bildet der Endbereich 48 aufgrund seiner Krümmung eine Einführausnehmung 49, in die bei der Montage der Vertikalstiel 58 des Gerüsts 50 eingeführt werden kann.

Der montierte Zustand der ersten Anschlusseinrichtung 20 ist in Fig. 8 dargestellt. Es ist ersichtlich, dass der Endbereich 48 der ersten Anschlusseinrichtung 20 die Außenkontur des Vertikalstiels 58 bereichsweise formschlüssig umgibt.

Die in Fig. 6 und weiter im Detail in den Figuren 16 bis 21 dargestellte dritte Anschlusseinrichtung 24, die im unteren Endbereich des linken Geländerstiels 18 an diesen angeschlossen ist, weist eine in der Ebene B, Q angeordnete Basisplatte 42 auf, an die eine an einer Längsseite in Breitenrichtung B verlaufende Wandung 78 angeschlossen ist, deren obere Stirnfläche eine Gegenanschlageinheit 76 bildet. An der Wandung 78 ist außenseitig die dritte Vorsprungeinheit 34 angeordnet, die an die Wandung 78 über eine Drehachse E, die parallel zur Querrichtung Q verläuft, drehbar angeschlossen ist. Die dritte Vorsprungeinheit 34 ist quasi als schwenkbarer Bügel ausgebildet, wobei an der dritten Vorsprungeinheit 34 eine Anschlageinheit 74 angeschlossen ist, die in Sicherungsposition gemäß Fig. 16 an der Gegenanschlageinheit 76 der Wandung 78 anschlägt. In dieser Sicherungsposition ist die dritte Vorsprungeinheit 34 beim Anschluss an den Vertikalstiel 58 des Gerüsts (siehe Fig. 17) vorhanden.

Im freien Endbereich der Basisplatte 42 ist gegenüberliegend zur dritten Vorsprungeinheit 34 eine vierte Vorsprungeinheit 36 angeformt.

Die vordere Stirnfläche der Basisplatte 42 weist im Ausführungsbeispiel bereichsweise eine konkave Innenkontur 38 auf, deren Krümmungsradius dem Krümmungsradius der Außenkontur des Vertikalstiels 58 entspricht. Der lichte Innenabstand IA (siehe Fig. 8) zwischen der dritten und vierten Vorsprungeinheit 34, 36 in Querrichtung Q entspricht im Wesentlichen dem Außendurchmesser des Vertikalstiels 58 (siehe Fig. 8). Im montierten Zustand gemäß Fig. 8, 20, 21 liegt die Innenseite der dritten und vierten Vorsprungeinheit 34, 36 an der Außenkontur des Vertikalstiels 58 und die bereichsweise konkave Innenkontur 38 der Basisplatte 42 liegt bereichsweise an der Außenkontur des Vertikalstiels 58 an.

Im an einen Vertikalstiel 58 montierten Zustand zweier benachbarter Gerüstvorrichtungen zeigt das Anschlussbild gemäß Fig. 21, dass die obere Stirnseite der vierten Vorsprungeinheit 36 unterseitig an die Wandung der darüber angeordneten ersten Anschlusseinrichtung 20 anschlägt, das heißt ein Abheben in Höhenrichtung H nach oben zuverlässig unterbunden wird, zumal die erste Anschlusseinrichtung 20 unterseitig an das mit dem Vertikalstiel 58 fest verbundene Knotenblech 64 anschlägt.

Die Geometrie der dritten Vorsprungeinheit 34 in Verbindung mit der Anordnung der Drehachse E ist dabei so gewählt, dass, nachdem zu Montagezwecken temporär die dritte Vorsprungeinheit 34 in Freihhalteposition geschwenkt wurde (siehe Fig. 19), diese unter alleiniger Wirkung der Schwerkraft in die Sicherungsposition (siehe Fig. 18) selbstständig zurückfällt. Bei der Montage muss der Monteur lediglich zunächst die dritte Vorsprungeinheit 34 in die Freigabeposition schwenken - als Anhaltspunkt zum Erreichen dieser Position dient die Bündigkeit der Außenseite der dritten Vorsprungeinheit 34 mit der Innenkante des linken Geländerstiels 18. Diese Position ist während der Montage zu halten. Nachdem die Montageperson die schwenkbare dritte Vorsprungeinheit 34 bei Erreichen der Montageendposition freigibt fällt diese selbstständig in die Sicherungsposition.

Für die Demontage muss die Montageperson die schwenkbare dritte Vorsprungeinheit 34 entsichern und in die Freigabeposition schwenken und halten - auch hier dient als Anhaltspunkt zum Erreichen dieser Position die Bündigkeit der Außenseite der dritten Vorsprungeinheit 34 mit der Innenkante des Geländerstiels 18. Dann kann die Geländervorrichtung nach außen geschwenkt und entnommen werden. Drehpunkt ist die zweite Anschlusseinrichtung 22 des gegenüberliegenden Geländerstiels 16.

Die Sicherheit einer am Gerüst 50 montierten Geländervorrichtung 10 gegen Abheben in Höhenrichtung H nach oben wird dadurch gewährleistet, dass im montierten Zustand die erste Anschlusseinrichtung 20 mit ihrem Einhängehaken unmittelbar unterhalb eines vorstehenden Bauteils des bestehenden Gerüsts 50, im dargestellten Ausführungsbeispiel gemäß Fig. 11 des Knotenblechs 64 des Gerüsts 50 angeordnet ist, so dass eine Verschiebung in Höhenrichtung H nach oben des in Fig. 11 ausschnittsweise dargestellten rechten Geländerstiels 16 zuverlässig unterbunden wird. Gleichzeitig greift im montierten Zustand zweier Geländervorrichtungen 10 in benachbarten Gerüstfeldern gemäß Fig. 11 die dritte Vorsprungeinheit 34 der dritten Anschlusseinrichtung 24 unter die erste Anschlusseinrichtung 20, so dass auch deren Verschiebung in Höhenrichtung H nach oben und damit die Verschiebung des linken Geländerstiels 18 blockiert (siehe Fig. 20, 21) ist.

Somit ist im angeschlossenen Zustand die Geländervorrichtung 10 gegen Abheben in Höhenrichtung H nach oben gesichert. Eine Verschiebung in Breitenrichtung B ist ebenfalls nicht möglich, da diese Bewegung durch formschlüssige Anlage der ersten Anschluss-einrichtung 20 und dritten Anschlusseinrichtung 24 an dem Vertikalstiel 58 eine Verschiebung blockieren. Gleichzeitig wird durch die erste und dritte Anschlusseinrichtung 20, 24 und die zweite und vierte Anschlusseinrichtung 22, 26 eine Verschiebung der Geländervorrichtungen 10 in Querrichtung Q zuverlässig verhindert. Die Basisplatte 40 der zweiten Anschlusseinrichtung 22 und der dritten Anschlusseinrichtung 24 weisen in ihren Stirnendbereich einen Abstand zum Vertikalstiel 58 auf, was das Einfädeln dieser Anschlusseinrichtungen 20, 24 beim Montagevorgang zum Anschluss an das bestehende Gerüst 50 erleichtert.

Die Fig. 13 zeigt in einer Perspektive exemplarisch ein Gerüstfeld einer unteren Gerüstetage 52 eines Gerüsts 50 mit jeweils zwei aufgestellten in Breitenrichtung B beabstandeten Vertikalrahmen 56 mit jeweils in Querrichtung Q beabstandeten Vertikalstielen 58. Die Vertikalstiele 58 sind im oberen Endbereich über ein Querriegel 60 miteinander verbunden.

Im unteren Endbereich verbindet die beiden Vertikalstiele 58 eines Vertikalrahmens 56 ein Querprofil 62. Im Eckbereich zwischen Querriegel 60 und Vertikalstiel 58 ist ein aussteifendes Knotenblech 64 angeordnet. Gleichzeitig weist der Vertikalrahmen 56 Geländerkästchen 72 auf, an die in Fig. 12 ein bestehender Geländerholm 70 bereits angeschlossen ist.

Die in Fig. 12 dargestellte Geländervorrichtung 10 befindet sich gerade in einer Zwischenmontageposition. Die Montage kann an jedem Gerüstfeld erfolgen. Der rechte Geländerstiel 16 ist dabei auf eine Höhe angehoben, bei der die zweite Anschlusseinrichtung 22 in den Querriegel 60 eingehängt werden kann. Insgesamt ist die Geländervorrichtung 10 in einem geneigten Zwischenzustand, in dem die als Einhängekralle ausgebildete erste Anschlusseinrichtung 20 den Vertikalstiel 58 noch nicht umfasst und die zweite Anschluss-einrichtung 22 in den Querriegel 60 eingehängt ist. Bei dem weiteren Montagevorgang wird die Geländervorrichtung 10 beziehungsweise der linke Geländerstiel 18 nach oben angehoben, derart, dass auch die vierte Anschlusseinrichtung 26 des linken Geländerstiels 18 in den Querriegel 60 eingehängt werden kann, wobei dann gleichzeitig auf der gegenüberliegenden Seite die erste Anschlusseinrichtung 20 den in Fig. 12 rechten Vertikalstiel 58 formschlüssig teilweise umfasst. Bei der weiteren Montage wird die dritte Vorsprungeinheit 34 der dritten Anschlusseinrichtung 24 des linken Geländerstiels 18 in die Freigabeposition geschwenkt und gehalten (siehe Fig. 19) bis die Basisplatte 42 an der Außenkontur des in Fig. 12 linken Vertikalstiels 58 anschlägt. Die dritte Vorsprungeinheit 34 wird dann freigegeben und fällt automatisch in die Sicherungsposition, das heißt die Anschlageinheit 74 liegt an der Gegenanschlageinheit 76 an (siehe Fig. 18). Die dritte und vierte Vorsprungeinheit 34, 36 der dritten Anschluss-einrichtung 24 liegen dann mit ihrer Innenseite an der Außenkontur des Vertikalstiels 58 an. Der montierte Endzustand der Geländervorrichtung 10 in einem Gerüstfeld ist in Fig. 13 dargestellt.

In Fig. 14 ist ein Gerüst 50 mit insgesamt drei Gerüstfeldern dargestellt, in denen jeweils eine Geländervorrichtung 10, wie in Fig. 13 dargestellt, montiert ist. Damit ist die über der unteren Gerüstetage 52 noch zu errichtende obere Gerüstetage 54 durch die Geländervorrichtungen 10 gesichert, da die Geländervorrichtungen 10 einen Seitenschutz bildet. Im nächsten Montageschritt können nun Beläge auf die Querriegel 60 der Vertikalrahmen 56 der unteren Gerüstetage 52 eingehängt und Bordbretter 68 montiert werden. Danach kann die oberer Gerüstetage 54 vom Montagepersonal ohne Gefahr betreten werden, da durch die bereits montierten Geländervorrichtungen 10 ein sicherer Seitenschutz gewährleistet ist. Nun werden auf die bereits errichteten Vertikalrahmen 56 der unteren Gerüstetage 52 weitere Vertikalrahmen 56 der oberen Gerüstetage 54 aufgesteckt, wie in Fig. 15 dargestellt. Im letzten Montageschritt wird nunmehr die montierte Geländervorrichtung 10 von der unteren Gerüstetage 52 auf die obere Gerüstetage 54 umgesetzt, so dass im weiteren Montagevorgang auch für die über der oberen Gerüstetage 54 zu montierende weitere Gerüstetage ein Seitenschutz gewährleistet wird.

In am Gerüst 50 montierten Zustand können die Geländervorrichtungen 10 an jedem gewünschten Gerüstfeld gelöst werden. Die Demontage kann ausgehend von einem gewünschten Gerüstfeld oder nur einzelnen Gerüstfeldern erfolgen. Hierzu wird die dritte Vorsprungeinheit 34 in Freigabeposition geschwenkt (siehe Fig. 19) und die Anschlusseinrichtungen 20, 22, 24, 26 können feldweise gelöst werden.

Bei der Darstellung in Fig. 15 entspricht die Anschlusssituation der Geländervorrichtungen 10 im Bereich der Vertikalrahmen 56 der Darstellung gemäß den Figuren 7 und 8.

Zusätzlich ist - wie unter anderem in Fig. 2 dargestellt - an dem rechten Geländerstiel 16 in etwa auf Höhe des zweiten Geländerholmes 14 eine in Breitenrichtung B nach außen weisendes Umgreifungsprofil 47 und auf der gegenüberliegenden Seite beim linken Geländerstiel 18 etwas unterhalb des ersten Geländerholmes 12 ein in Breitenrichtung B nach außen weisendes Umgreifungsprofil 45 vorhanden, das dazu dient, dass die Geländervorrichtung 10 im montierten Zustand durch diese beiden Umgreifungsprofile 45 zusätzlich nochmals gesichert werden, indem diese beispielsweise jeweils ein Geländerkästchen 72 umgreifen.

Zusammenfassend erfolgt die Montage von Geländervorrichtungen 10 an dem Gerüst 50 wie folgt. Ausgehend von der Darstellung in Fig. 15 ohne die bereits dort montierten Geländervorrichungen kann mit der Montage in einem beliebigen Gerüstfeld begonnen werden. Der rechte Geländerstiel 16 wird über seine zweite Anschlusseinrichtung 22 und erste Anschlusseinrichtung 20 an den rechten Vertikalstiel 58 beziehungsweise den Querriegel 60 angeschlossen und anschließend wird der linke Geländerstiel 18 über die dritte und vierte Anschluss-einrichtung 24, 26 an den linken Vertikalstiel 58 angeschlossen. In diesem Zustand ist der rechte Geländerstiel 16 gegen Abheben gesichert. Im nächsten Montageschritt wird die Geländervorrichtung 10 beispielsweise in einem benachbarten Gerüstfeld montiert und zwar wiederum zunächst über die erste und zweite Anschlusseinrichtung 20, 22 des rechten Geländerstiels 16 an den rechten Vertikalstiel 58 des mittleren Gerüstfelds, der gleichzeitig den linken Vertikalstiel 58 des ersten Gerüstfelds bildet. Nachdem der linke Geländerstiel 18 mit seiner dritten und vierten Anschlusseinrichtung 24, 26 an den linken Vertikalstiel 58 des mittleren Gerüstfelds angeschlossen ist, ist der rechte Geländerstiel 16 der Geländervorrichtung 10 im mittleren Gerüstfeld und gleichzeitig auch der linke Geländerstiel 18 der Geländervorrichtung 10 im ersten Gerüstfeld gegen Abheben gesichert. Der beschriebene Vorgang wird dann anschließend sukzessive in den jeweils benachbarten Gerüstfeldern fortgeführt. Es ist auch möglich die Montage parallel an verschiedenen Gerüstfeldern durchzuführen; ebenso wie die Demontage.

Bei der Demontage einer Geländervorrichtung 10 kann ausgehend von einem beliebigen Gerüstfeld erfolgen. Dabei wird der linke Geländerstiel 18 geringfügig angehoben bis die Einhängeausnehmung 44 mit dem Querriegel 60 außer Eingriff kommt und die dritte Vorsprungeinheit in Freigabeposition schwenkt. Danach kann der linke Bereich der Geländervorrichtung 10 nach vorne oder hinten leicht geneigt und herausgeschwenkt und weiter nach unten geneigt werden, so dass die erste Anschlusseinrichtung 20 mit ihrer Einhängekralle außer Eingriff mit dem Vertikalstiel 58 kommt und anschließend die zweite Anschlusseinrichtung 22 durch Aushängen von dem Querriegel 60 gelöst wird. Diese Demontage wird dann in jedem weiteren Gerüstfeld durchgeführt.

Die Geländervorrichtung 10 ist so konzipiert, dass sie als dauerhafte Geländervorrichtung während der Standzeit des Gerüsts 50 vorhanden ist und somit die Sicherheitsstandards während der gesamten Standzeit gewährleistet sind. Gleichzeitig ist durch die rahmenartige Gesamtkonstruktion der Geländervorrichtung 10 in Verbindung mit ihren Anschlusseinrichtungen (20, 22, 24, 26) die Geländervorrichtung 10 als das Gesamtgerüst 50 aussteifendes Bauteil ausgebildet, so dass zusätzlich keine weiteren Diagonalen oder Geländerholme montiert werden müssen.

## Patentansprüche

1. Geländervorrichtung (10) für ein Gerüst (50) mit Gerüstetagen (52, 54) mit in Breitenrichtung (B) beabstandet angeordneten Vertikalstielen (58), in Querrichtung (Q) an die Vertikalstiele (58) angeschlossenen Querriegeln (60), an den Querriegeln (60) in Breitenrichtung (B) angeschlossene Beläge (66),
- wobei die Geländervorrichtung (10) als so genannte voreilende Geländervorrichtung ausgebildet ist, die von einer bestehenden unteren Gerüstetage (52) aus für eine darüber zu montierende obere Gerüstetage (54) montiert wird und die dann einen Seitenschutz für die obere Gerüstetage (54) bildet, die
- zumindest einen in Breitenrichtung (B) horizontal verlaufenden ersten Geländerholm (12) aufweist,
- einen in einem Endbereich des ersten Geländerholmes (12) angeschlossenen, insbesondere in Höhenrichtung (H) im Wesentlichen vertikal verlaufenden, rechten Geländerstiel (16) aufweist,
- einen im gegenüberliegenden Endbereich des Geländerholmes (12) angeschlossenen, insbesondere in Höhenrichtung (H) im Wesentlichen vertikal verlaufenden, linken Geländerstiel (18) aufweist,
- wobei der rechte Geländerstiel (16) in seinem unteren Endbereich eine erste Anschlusseinrichtung (20) und eine beabstandet oberhalb angeordnete zweite Anschlusseinrichtung (22) aufweist, jeweils zum lösbaren Anschluss an einen Vertikalstiel (58) eines Gerüsts (50),
- der linke Geländerstiel (18) in seinem unteren Endbereich eine dritte Anschlusseinrichtung (24) und eine beabstandet oberhalb der dritten Anschlusseinrichtung (24) angeordnete vierte Anschlusseinrichtung (26) aufweist, jeweils zum lösbaren Anschluss an einen Vertikalstiel (58) eines Gerüsts (50),
wobei
- die zweite Anschlusseinrichtung (22) und die vierte Anschlusseinrichtung (26) von beiden Seiten in Breitenrichtung (B) an einen Vertikalstiel (58) im montierten Zustand in einem bestehenden Bauteil des Gerüsts (50), nämlich einem Querriegel (60), einhängbar ausgebildet sind und den Vertikalstiel (58) bereichsweise formschlüssig umfassbar ausgebildet sind, so dass eine Relativbewegung zwischen Vertikalstiel (58) und zweiter und vierter Anschlusseinrichtung (22, 26) in Querrichtung (Q) und in vertikaler Höhenrichtung (H) nach unten blockierbar ist,
- die erste Anschlusseinrichtung (20) im an den Vertikalstiel (58) montierten Zustand diesen formschlüssig zumindest bereichsweise umgreifbar ausgebildet ist, so dass eine Relativbewegung zwischen erster Anschlusseinrichtung (20) und dem Vertikalstiel (58) in Querrichtung (Q) und in einer Breitenrichtung (B) blockierbar ist, und unterhalb eines Bauteils des Gerüsts (50), insbesondere eines Knotenblechs (64), anordenbar ist, so dass eine Verschiebung in vertikaler Höhenrichtung (H) nach oben blockierbar ist,
- die dritte Anschlusseinrichtung (24) im montierten Zustand an den Vertikalstiel (58) unterhalb einer bereits angeschlossenen ersten Anschlusseinheit (20) anordenbar ist und den Vertikalstiel (58) zumindest bereichsweise formschlüssig umgebbar ausgebildet ist,
- die dritte Anschlusseinrichtung (24) als in Breitenrichtung (B) verlaufende Vorsprungeinheit ausgebildet ist, die im an den Vertikalstiel (58) montierten Zustand den Vertikalstiel (58) bereichsweise formschlüssig umgebbar ausgebildet ist und unmittelbar unterhalb der auf der gegenüberliegenden Seite angeschlossenen ersten Anschlusseinrichtung (20) einer benachbarten Geländerländervorrichtung (10) anordenbar ist, so dass eine Verschiebung in Höhenrichtung (H) nach oben blockierbar ist, und
- die dritte Anschlusseinrichtung (24) eine dritte und vierte Vorsprungeinheit (34, 36) aufweist, die jeweils über den freien Endbereich in Breitenrichtung (B) hinausragen und die innenseitig im montierten Zustand an der Außenkontur eines Vertikalstiels (58) bereichsweise anlegbar sind, das heißt der lichte Innenabstand in Querrichtung (Q) der dritten und vierten Vorsprungeinheit (34, 36) im Wesentlichen dem Außendurchmesser (D) des Vertikalstiels (58) entspricht, wobei die dritte Vorsprungeinheit (34) von einer Sicherungsposition in eine Freigabeposition und umgekehrt bewegbar oder drehbar ausgebildet ist, **dadurch gekennzeichnet, dass**
- die zweite und vierte Anschlusseinrichtung (22, 26) in einer Draufsicht gesehen spiegelbildlich zur Querrichtung (Q) ausgebildet sind und in einer Draufsicht gesehen in Querrichtung (Q) in einem Versatzmaß (V) zueinander an dem rechten beziehungsweise linken Geländerstiel (16, 18) anschließbar sind,
- die zweite und vierte Anschlusseinrichtung (22, 26) jeweils eine in Breitenrichtung (B) verlaufende erste Vorsprungeinheit (30) und eine in Querrichtung (Q) um einen lichten Innenabstand (AV) beabstandet angeordnete in Breitenrichtung (B) verlaufende zweite Vorsprungeinheit (32) aufweist, wobei der lichte Innenabstand (AV) der ersten und zweiten Vorsprungeinheit (30, 32) im Wesentlichen der Summe des Maßes des Außendurchmessers (D) des Vertikalstiels (58) und dem Versatzmaß (V) entspricht und
- das Versatzmaß (V) im Wesentlichen der Dicke der ersten oder zweiten Vorsprungeinheit (30, 32) entspricht.

2. Geländervorrichtung nach Anspruch 1,
- **dadurch gekennzeichnet, dass**
- die erste Vorsprungeinheit (30) unterseitig eine nach unten offene Einhängeausnehmung (44) aufweist.

3. Geländervorrichtung nach einem oder mehreren der Ansprüche 1 bis 2,
- **dadurch gekennzeichnet, dass**
- die zweite und vierte Anschlusseinrichtung (22, 26) eine Basisplatte (40) aufweisen, an die die erste Vorsprungeinheit (30) und zweite Vorsprungeinheit (32) angeschlossen sind.

4. Geländervorrichtung nach einem oder mehreren der Ansprüche 1 bis 3,
- **dadurch gekennzeichnet, dass**
- im in von beiden Seiten in Querrichtung (Q) an einen Vertikalstiel (58) angeschlossenen Zustand zweier benachbarter Geländervorrichtungen (10) die zweite und vierte Anschluss-einrichtung (22, 26) so anordenbar ist, dass jeweils die ersten Vorsprungeinheiten (30) in Querrichtung (Q) seitlich aneinander liegen und die zweiten Vorsprungeinheiten (32) in Querrichtung (Q) seitlich aneinander liegen, wobei die Innenseite der ersten Vorsprungeinheit (30) der zweiten Anschlusseinrichtung (22) und die Innenseite der vierten Vorsprungeinheit (26) der zweiten Anschlusseinrichtung (22) an der Außenkontur des Vertikalstiels (58) anlegbar ist oder umgekehrt.

5. Geländervorrichtung nach einem oder mehreren der vorstehenden Ansprüche,
- **dadurch gekennzeichnet, dass**
- die zweite und vierte Anschlusseinrichtung (22, 26) im Wesentlichen auf demselben Höhenniveau (H1) an dem linken beziehungsweise rechten Geländerstiel (18, 16) anschließbar ausgebildet sind.

6. Geländervorrichtung nach einem oder mehreren der vorstehenden Ansprüche,
- **dadurch gekennzeichnet, dass**
- die erste Anschlusseinrichtung (20) in Breitenrichtung (B) verlaufend als hakenförmig gebogene Eindrehkralle mit einem gekrümmten freien Endbereich (48) mit einer Einführausnehmung (49) ausgebildet ist, die im montierten Zustand einen Vertikalstiel (58) zumindest bereichsweise formschlüssig umfassbar ausgebildet ist.

7. Geländervorrichtung nach einem oder mehreren der vorstehenden Ansprüche,
- **dadurch gekennzeichnet, dass**
- die erste Anschlusseinrichtung (20) in an einem Vertikalstiel (58) montierten Zustand unterhalb eines Bauteil des Gerüsts (50), insbesondere Knotenblechs (64), anordenbar ist, so dass eine vertikale Bewegung in Höhenrichtung (H) nach oben des Geländerstiels (18) durch das Knotenblech (64) blockierbar ist.

8. Geländervorrichtung nach einem oder mehreren der vorstehenden Ansprüche,
- **dadurch gekennzeichnet, dass**
- in Höhenrichtung (H) nach unten versetzt in einem vorgegebenen Abstand (GA) zu dem ersten Geländerholm (12) ein zweiter Geländerholm (14) vorhanden ist, der an den linken und rechten Vertikalstiel (16, 18) anschließbar ist.

9. Geländervorrichtung nach einem oder mehreren der vorstehenden Ansprüche,
- **dadurch gekennzeichnet, dass**
- der/die erste/zweite Geländerholm/e (12, 14) mit dem linken und rechten Geländerstiel (16, 18) eine biegesteife Rahmenkonstruktion bilden.

10. Geländervorrichtung nach Anspruch 1,
- **dadurch gekennzeichnet, dass**
- die dritte Vorsprungeinheit (34) als um eine parallel zur Querrichtung (Q) verlaufende Drehachse (E) drehbarer Schwenkbügel ausgebildet ist.

11. Geländervorrichtung nach Anspruch 1,
- **dadurch gekennzeichnet, dass**
- die dritte Vorsprungeinheit als bewegbare Schiebereinheit ausgebildet ist.

12. Geländervorrichtung nach Anspruch 10 oder 11,
- **dadurch gekennzeichnet, dass**
- die dritte Vorsprungeinheit eine Anschlageinheit (74) aufweist, die in Sperrposition an eine Gegenanschlageinheit (76) an einer Basisplatte (42) der dritten Anschlusseinrichtung (24) anschlägt.

13. Geländervorrichtung nach Anspruch 12,
- **dadurch gekennzeichnet, dass**
- die dritte Vorsprungeinheit (34) so ausgebildet ist, dass sie sich von der Freigabeposition unter alleiniger Wirkung ihres Eigengewichts automatisch in Sperrposition bewegt oder dreht.

14. Geländervorrichtung nach einem oder mehreren der Ansprüche 1 bis 13,
- **dadurch gekennzeichnet, dass**
- die erste und zweite Vorsprungeinheit (30, 32) der zweiten und vierten Anschlusseinrichtung (22, 26) und die dritte und vierte Vorsprungeinheit (34, 36) der dritten Anschlusseinrichtung (24) als gekantete Profileinheit ausgebildet sind, die jeweils an die Basisplatte (40, 42) angeschlossen oder angeformt sind.

15. Geländervorrichtung nach einem oder mehreren der vorstehenden Ansprüche,
- **dadurch gekennzeichnet, dass**
- der rechte und linke Geländerstiel (16, 18) etwa in Höhe des Anschlusses des ersten Geländerholmes (12) beziehungsweise des zweiten Geländerholmes (14) auf der gegenüberliegenden Außenseite ein Umgreifungsprofil (47) aufweist, das bei an dem Vertikalstiel (58) angeschlossener Geländervorrichtung (10) die an dem Vertikalstiel (58) vorhandenen Bauteile, insbesondere Geländerkästchen, zumindest bereichsweise formschlüssig umgreift.

16. Geländervorrichtung nach einem oder mehreren der vorstehenden Ansprüche,
- **dadurch gekennzeichnet, dass**
- der linke und rechte Geländerstiel (16, 18) klappbar oder teleskopierbar und arretierbar ausgebildet sind.

17. Geländervorrichtung nach einem oder mehreren der vorstehenden Ansprüche,
- **dadurch gekennzeichnet, dass**
- an dem linken und rechten Geländerstiel (16, 18) über die gesamte Breite in Breitenrichtung (B) verlaufend ein Bordbrett (68) intergriert angeschlossen ist, wobei der Anschluss bevorzugt auf Höhe der zweiten und vierten Anschlusseinrichtung (22, 24) angeordnet ist.

18. Verfahren zur Montage einer Geländervorrichtung (10) nach einem oder mehreren der vorstehenden Ansprüche 1 bis 17 mit zumindest einem Geländerholm (12) mit im linken und rechten Endbereich angeschlossenen linken und rechten Geländerstielen (16, 18) mit Anschlusseinheiten (20, 22, 24, 26) an ein Gerüst (50) mit Vertikalstielen (58), wobei die Geländervorrichtung (10) als so genannte voreilende Geländervorrichtung ausgebildet ist, die von einer bestehenden unteren Gerüstetage (54) aus für eine darüber zu montierende obere Gerüstetage (52) montiert wird und die dann einen Seitenschutz für die obere Gerüstetage (52) bildet,
- **dadurch gekennzeichnet, dass**
- zunächst in einem ersten Gerüstfeld ein rechter Geländerstiel (16) einer ersten Geländervorrichtung (10) an dem rechten Vertikalstiel (58) des ersten Gerüstfelds über die erste und zweite Anschlusseinrichtung (20, 22) angeschlossen wird und gegen Abheben gesichert ist,
- der linke Geländerstiel (18) der ersten Geländervorrichtung (10) an den linken Vertikalstiel (58) des Gerüstfelds über die dritte und vierte Anschlusseinrichtung (24, 26) angeschlossen wird, wobei die dritte Vorsprungeinheit (34) der dritten Ansschlusseinrichtung (24) zunächst in Freigabeposition gebracht/gehalten wird und nach dem Anschluss in Sicherungsposition verbracht wird,
- in einem zum ersten Gerüstfeld benachbarten Gerüstfeld ein rechter Geländerstiel (16) einer zweiten Geländervorrichtung (10) an den rechten Vertikalstiel (58) des zweiten Geländerfelds über die zweite und danach erste Anschlusseinrichtung (22, 20) angeschlossen wird und gegen Abheben gesichert ist, wodurch auch der linke Geländerstiel (16) der ersten Geländervorrichtung (10) gegen Abheben gesichert wird,
- der linke Geländerstiel (18) der zweiten Geländervorrichtung (10) an den linken Vertikalstiel (58) des Gerüstfelds über die dritte und vierte Anschlusseinrichtung (24, 26) angeschlossen wird,
- sukezessive in weiteren Gerüstfeldern weitere Geländervorrichtungen mit ihren ersten, zweiten, dritten und vierten Anschlusseinrichtungen (20, 22, 24, 26) an die Vertikalstiele (58) angeschlossen werden.

## Claims

1. Railing apparatus (10) for a scaffold (50) with scaffolding levels (52, 54), which scaffold has vertical members (58) arranged spaced apart in a width direction (B), has crossbars (60) connected to the vertical members (58) in a transverse direction (Q), and has decks (66) connected to the crossbars (60) in the width direction (B),
- wherein the railing apparatus (10) is configured as a so-called lead railing apparatus, which, from an existing lower scaffolding level (52), is mounted for an upper scaffolding level (54) to be mounted thereabove and which then forms side protection for the upper scaffolding level (54), said railing apparatus
- having at least one first guard rail (12) which extends horizontally in the width direction (B),
- having a right-hand railing member (16), in particular extending substantially vertically in a height direction (H), which is connected in an end region of the first guard rail (12),
- having a left-hand railing member (18), in particular extending substantially vertically in the height direction (H), which is connected in the opposite end region of the guard rail (12),
- wherein the right-hand railing member (16) has in its lower end region a first connection device (20) and a second connection device (22), which is arranged thereabove with a spacing, in each case for releasable connection to a vertical member (58) of a scaffold (50),
- the left-hand railing member (18) has in its lower end region a third connection device (24) and a fourth connection device (26), which is arranged above the third connection device (24) with a spacing, in each case for releasable connection to a vertical member (58) of a scaffold (50),
wherein
- the second connection device (22) and the fourth connection device (26) are configured such that they are able to be fitted to a vertical member (58) from both sides in the width direction (B) in the mounted state in an existing component of the scaffold (50), specifically a crossbar (60), and such that they are able to surround the vertical member (58) in a form-fitting manner regionally, so that a relative movement between the vertical member (58) and the second and fourth connection devices (22, 26) in the transverse direction (Q) and downwards in the vertical height direction (H) is able to be blocked,
- the first connection device (20) is configured such that, in the state in which it is mounted on the vertical member (58), it is able to engage around the latter at least regionally in a form-fitting manner so that a relative movement between the first connection device (20) and the vertical member (58) in the transverse direction (Q) and in one width direction (B) is able to be blocked, and is able to be arranged below a component of the scaffold (50), in particular a gusset plate (64), so that an displacement upwards in the vertical height direction (H) is able to be blocked,
- the third connection device (24), in the mounted state, is able to be arranged on the vertical member (58) below an already connected first connection unit (20) and is configured such that it is able to surround the vertical member (58) in a form-fitting manner at least regionally,
- the third connection device (24) is in the form of a projection unit which extends in the width direction (B) and which is configured such that, in the state in which it is mounted on the vertical member (58), it is able to surround the vertical member (58) in a form-fitting manner regionally and which is able to be arranged directly below the first connection device (20), connected on the opposite side, of an adjacent railing apparatus (10) so that a displacement upwards in the height direction (H) is able to be blocked, and
- the third connection device (24) has a third and fourth projection unit (34, 36), which each project beyond the free end region in the width direction (B) and which, at the inner side, are, in the mounted state, able to be placed on the outer contour of a vertical member (58) regionally, that is to say the clear inner spacing in the transverse direction (Q) of the third and fourth projection units (34, 36) corresponds substantially to the outer diameter (D) of the vertical member (58), wherein the third projection unit (34) is configured such that it is able to be moved or rotated from a securing position into a release position and vice versa, **characterized in that**
- the second and fourth connection devices (22, 26), when seen in plan view, are configured so as to be mirror-inverted with respect to the transverse direction (Q) and, when seen in plan view, are able to be connected to the right-hand and left-hand railing member (16, 18), respectively, with an dimension of offset (V) with respect to one another in the transverse direction (Q),
- the second and fourth connection devices (22, 26) have in each case one first projection unit (30), which extends in the width direction (B), and one second projection unit (32), which is arranged spaced apart by a clear inner spacing (AV) in the transverse direction (Q) and extends in the width direction (B), wherein the clear inner spacing (AV) of the first and second projection units (30, 32) corresponds substantially to the sum of the dimension of the outer diameter (D) of the vertical member (58) and the dimension of offset (V), and
- the dimension of offset (V) corresponds substantially to the thickness of the first or second projection unit (30, 32).

2. Railing apparatus according to Claim 1,
- **characterized in that**
- the first projection unit (30) has a downwardly open fitting recess (44) at the bottom side.

3. Railing apparatus according to either or both of Claims 1 and 2,
- **characterized in that**
- the second and fourth connection devices (22, 26) have a base plate (40) to which the first projection unit (30) and the second projection unit (32) are connected.

4. Railing apparatus according to either or both of Claims 1 and 3,
- **characterized in that**
- in the state of two adjacent railing apparatuses (10) in which they are connected to a vertical member (58) from both sides in the transverse direction (Q), the second and fourth connection devices (22, 26) are able to be arranged in such a way that in each case the first projection units (30) bear against one another laterally in the transverse direction (Q) and the second projection units (32) bear against one another laterally in the transverse direction (Q), wherein the inner side the first projection unit (30) of the second connection device (22) and the inner side of the fourth projection unit (26) of the second connection device (22) are able to be placed against the outer contour of the vertical member (58) or vice versa.

5. Railing apparatus according to one or more of the preceding claims,
- **characterized in that**
- the second and fourth connection devices (22, 26) are configured such that they are able to be connected substantially at the same height level (H1) to the right-hand and left-hand railing member (16, 18), respectively.

6. Railing apparatus according to one or more of the preceding claims,
- **characterized in that**
- the first connection device (20) is configured to extend in the width direction (B) as a turn-in claw bent in the shape of a hook and having a curved free end region (48) with an insertion cutout (49), which is configured such that, in the mounted state, it is able to surround a vertical member (58) in a form-fitting manner at least regionally.

7. Railing apparatus according to one or more of the preceding claims,
- **characterized in that**
- in the state in which it is mounted on a vertical member (58), the first connection device (20) is able to be arranged below a component of the scaffold (50), in particular a gusset plate (64), so that a vertical movement upwards in the height direction (H) of the railing member (18) is able to be blocked by the gusset plate (64).

8. Railing apparatus according to one or more of the preceding claims,
- **characterized in that**
- provision is made of a second guard rail (14) which is downwardly offset in the height direction (H) from the first guard rail (12) by a predefined spacing (GA) and which is able to be connected to the left-hand and right-hand vertical members (16, 18).

9. Railing apparatus according to one or more of the preceding claims,
- **characterized in that**
- the first/second guard rail(s) (12, 14) form with the left-hand and right-hand railing members (16, 18) a flexurally rigid frame construction.

10. Railing apparatus according to Claim 1,
- **characterized in that**
- the third projection unit (34) is configured as a pivot bracket able to be rotated about an axis of rotation (E) which extends parallel to the transverse direction (Q).

11. Railing apparatus according to Claim 1,
- **characterized in that**
- the third projection unit is configured as a movable slide unit.

12. Railing apparatus according to Claim 10 or 11,
- **characterized in that**
- the third projection unit has a stop unit (74) which, in a locking position, abuts against a counterpart stop unit (76) on a base plate (42) of the third connection device (24).

13. Railing apparatus according to Claim 12,
- **characterized in that**
- the third projection unit (34) is configured in such a way that it automatically moves or rotates into the locking position from the release position purely under the effect of its own weight.

14. Railing apparatus according to either or both of Claims 1 and 13,
- **characterized in that**
- the first and second projection units (30, 32) of the second and fourth connection devices (22, 26) and the third and fourth projection units (34, 36) of the third connection device (24) are in the form of a folded profile unit, in each case being connected to or formed on the base plate (40, 42).

15. Railing apparatus according to one or more of the preceding claims,
- **characterized in that**
- the right-hand and left-hand railing members (16, 18) have an engaging-around profile (47) approximately at the height of the connection of the first guard rail (12) and the second guard rail (14), respectively, on the opposite outer side, which engaging-around profile, when the railing apparatus (10) is connected to the vertical member (58), engages around the components provided on the vertical member (58), in particular railing holders, in a form-fitting manner at least regionally.

16. Railing apparatus according to one or more of the preceding claims,
- **characterized in that**
- the left-hand and right-hand railing members (16, 18) are configured to be foldable or telescopic and arrestable.

17. Railing apparatus according to one or more of the preceding claims,
- **characterized in that**
- a toe board (68) is connected in an integrated manner at the left-hand and right-hand railing members (16, 18) so as to extend over the entire width in the width direction (B), wherein the connection is arranged preferably at the height of the second and fourth connection devices (22, 24).

18. Method for mounting a railing apparatus (10) according to one or more of preceding Claims 1 to 17, having at least one guard rail (12), having left-hand and right-hand railing members (16, 18) which are connected in the left-hand end region and right-hand end region and have connection units (20, 22, 24, 26), onto a scaffold (50) having vertical members (58), wherein the railing apparatus (10) is configured as a so-called lead railing apparatus, which, from an existing lower scaffolding level (54), is mounted for an upper scaffolding level (52) to be mounted thereabove and which then forms side protection for the upper scaffolding level (52),
- **characterized in that**
- firstly, in a first scaffold zone, a right-hand railing member (16) of a first railing apparatus (10) is connected to the right-hand vertical member (58) of the first scaffold zone via the first and second connection devices (20, 22) and is secured against lifting,
- the left-hand railing member (18) of the first railing apparatus (10) is connected to the left-hand vertical member (58) of the scaffold zone via the third and fourth connection devices (24, 26), wherein the third projection unit (34) of the third connection device (24) is firstly brought into/held in the release position, and after the connection is brought into the securing position,
- in a scaffold zone adjacent to the first scaffold zone, a right-hand railing member (16) of a second railing apparatus (10) is connected to the right-hand vertical member (58) of the second scaffold zone via the second and then first connection device (20, 22) and is secured against lifting, whereby the left-hand railing member (16) of the first railing apparatus (10) is also secured against lifting,
- the left-hand railing member (18) of the second railing apparatus (10) is connected to the left-hand vertical member (58) of the scaffold zone via the third and fourth connection devices (24, 26),
- further railing apparatuses are connected by way of their first, second, third and fourth connection devices (20, 22, 24, 26) to the vertical members (58) in succession in further scaffold zones.

## Revendications

1. Dispositif de garde-corps (10) pour un échafaudage (50) comportant des étages d'échafaudage (52, 54) avec des montants verticaux (58) agencés en étant espacés dans la direction de la largeur (B), des traverses (60) raccordées aux montants verticaux (58) dans la direction transversale (Q), des garnitures (66) raccordées aux traverses (60) dans la direction de la largeur (B),
- le dispositif de garde-corps (10) étant réalisé sous forme de dispositif de garde-corps dit « avancé », qui est monté à partir d'un étage d'échafaudage inférieur existant (52) pour un étage d'échafaudage supérieur (54) à monter au-dessus et qui forme alors une protection latérale pour l'étage d'échafaudage supérieur (54), qui
- présente au moins une première barre de garde-corps (12) s'étendant horizontalement dans la direction de la largeur (B),
- présente un montant de garde-corps droit (16) raccordé dans une zone d'extrémité de la première barre de garde-corps (12), s'étendant essentiellement verticalement, notamment dans la direction de la hauteur (H),
- présente un montant de garde-corps gauche (18) raccordé dans la zone d'extrémité opposée de la première barre de garde-corps (12), s'étendant essentiellement verticalement, notamment dans la direction de la hauteur (H),
- le montant de garde-corps droit (16) présentant, dans sa zone d'extrémité inférieure, un premier dispositif de raccordement (20) et un deuxième dispositif de raccordement (22) agencé à distance au-dessus, destinés chacun à être raccordés de manière amovible à un montant vertical (58) d'un échafaudage (50),
- le montant de garde-corps gauche (18) présentant, dans sa zone d'extrémité inférieure, un troisième dispositif de raccordement (24) et un quatrième dispositif de raccordement (26) agencé à distance au-dessus du troisième dispositif de raccordement (24), destinés chacun à être raccordés de manière amovible à un montant vertical (58) d'un échafaudage (50),
où
- le deuxième dispositif de raccordement (22) et le quatrième dispositif de raccordement (26) sont réalisés de manière à pouvoir être accrochés des deux côtés dans la direction de la largeur (B) à un montant vertical (58) à l'état monté dans un composant existant de l'échafaudage (50), à savoir une traverse (60), et sont réalisés pour pouvoir entourer par zones le montant vertical (58) par complémentarité de forme, de telle sorte qu'un mouvement relatif entre le montant vertical (58) et les deuxième et quatrième dispositifs de raccordement (22, 26) peut être bloqué vers le bas dans la direction transversale (Q) et dans la direction verticale de la hauteur (H),
- le premier dispositif de raccordement (20), à l'état monté sur le montant vertical (58), est réalisé pour pouvoir envelopper celle-ci au moins par zones par complémentarité de forme, de telle sorte qu'un mouvement relatif entre le premier dispositif de raccordement (20) et le montant verticale (58) peut être bloqué dans la direction transversale (Q) et dans une direction de largeur (B), et peut être agencé sous un composant de l'échafaudage (50), notamment un gousset en tôle (64), de telle sorte qu'un déplacement vers le haut dans la direction verticale de la hauteur (H) peut être bloqué,
- le troisième dispositif de raccordement (24) peut être agencé à l'état monté sur le montant vertical (58) en dessous d'une première unité de raccordement (20) déjà raccordée et est réalisé de manière à pouvoir entourer le montant vertical (58) au moins par zones par complémentarité de forme,
- le troisième dispositif de raccordement (24) est réalisé sous forme d'une unité en saillie s'étendant dans la direction de la largeur (B) qui, à l'état monté sur le montant vertical (58), est réalisé pour pouvoir entourer le montant vertical (58) par zones par complémentarité de forme et peut être agencé directement sous le premier dispositif de raccordement (20), raccordé sur le côté opposé, d'un dispositif de garde-corps voisin (10), de telle sorte qu'un déplacement vers le haut dans la direction de la hauteur (H) peut être bloqué, et
- le troisième dispositif de raccordement (24) présente une troisième et une quatrième unités en saillie (34, 36) qui dépassent chacune de la zone d'extrémité libre dans la direction de la largeur (B) et qui, à l'état monté, peuvent être appliquées par zones sur le contour extérieur d'un montant vertical (58) sur le côté intérieur, c'est-à-dire que la distance intérieure libre dans la direction transversale (Q) des troisième et quatrième unités en saillie (34, 36) correspond essentiellement au diamètre extérieur (D) du montant vertical (58), la troisième unité en saillie (34) étant réalisée de manière à pouvoir être déplacée ou tournée d'une position de sécurité dans une position de libération et inversement,
**caractérisé en ce que**
- les deuxième et quatrième dispositifs de raccordement (22, 26) sont réalisés, vus dans une vue de dessus, de manière symétrique par rapport à la direction transversale (Q) et peuvent être raccordés, vus dans une vue de dessus, dans la direction transversale (Q) avec une mesure de décalage (V) l'un par rapport à l'autre aux montants de garde-corps droit et gauche (16, 18),
- les deuxième et quatrième dispositifs de raccordement (22, 26) présentent chacun une première unité en saillie (30) s'étendant dans la direction de la largeur (B) et une deuxième unité en saillie (32) s'étendant dans la direction de la largeur (B), agencée en étant espacée dans la direction transversale (Q) d'une distance intérieure libre (AV), la distance intérieure libre (AV) entre les première et deuxième unités en saillie (30, 32) correspond essentiellement à la somme de la mesure du diamètre extérieur (D) du montant vertical (58) et de la mesure de décalage (V), et
- la mesure de décalage (V) correspond essentiellement à l'épaisseur de la première ou de la deuxième unité en saillie (30, 32).

2. Dispositif de garde-corps selon la revendication 1,
- **caractérisé en ce que**
- la première unité en saillie (30) présente du côté inférieur un évidement d'accrochage (44) ouvert vers le bas.

3. Dispositif de garde-corps selon l'une ou plusieurs des revendications 1 à 2,
- **caractérisé en ce que**
- les deuxième et quatrième dispositifs de raccordement (22, 26) présentent une plaque de base (40) à laquelle sont raccordées la première unité en saillie (30) et la deuxième unité en saillie (32).

4. Dispositif de garde-corps selon l'une ou plusieurs des revendications 1 à 3,
- **caractérisé en ce que**
- à l'état où deux dispositifs de garde-corps (10) voisins sont raccordés des deux côtés dans la direction transversale (Q) à un montant vertical (58), les deuxième et quatrième dispositifs de raccordement (22, 26) peuvent être agencés de telle sorte que les premières unités en saillie (30) soient respectivement adjacentes latéralement dans la direction transversale (Q) et que les deuxièmes unités en saillie (32) soient adjacentes latéralement dans la direction transversale (Q), le côté intérieur de la première unité en saillie (30) du deuxième dispositif de raccordement (22) et le côté intérieur de la quatrième unité en saillie (26) du deuxième dispositif de raccordement (22) pouvant être appliqués contre le contour extérieur du montant vertical (58) ou inversement.

5. Dispositif de garde-corps selon l'une ou plusieurs des revendications précédentes,
- **caractérisé en ce que**
- les deuxième et quatrième dispositifs de raccordement (22, 26) sont réalisés pour pouvoir être raccordés essentiellement au même niveau de hauteur (H1) respectivement aux montants de garde-corps droit et gauche (16, 18).

6. Dispositif de garde-corps selon l'une ou plusieurs des revendications précédentes,
- **caractérisé en ce que**
- le premier dispositif de raccordement (20) s'étendant dans la direction de la largeur (B) est réalisé sous forme de griffe de vissage courbée en forme de crochet avec une zone d'extrémité libre incurvée (48) avec un évidement d'insertion (49) qui, à l'état monté, est réalisé de manière à pouvoir entourer au moins par zones un montant vertical (58) par complémentarité de forme.

7. Dispositif de garde-corps selon l'une ou plusieurs des revendications précédentes,
- **caractérisé en ce que**
- le premier dispositif de raccordement (20) peut être agencé, à l'état monté sur un montant vertical (58), sous un composant de l'échafaudage (50), notamment un gousset en tôle (64), de telle sorte qu'un mouvement vertical vers le haut dans la direction de la hauteur (H) du montant de garde-corps (18) puisse être bloqué par le gousset en tôle (64).

8. Dispositif de garde-corps selon l'une ou plusieurs des revendications précédentes,
- **caractérisé en ce que**
- une deuxième barre de garde-corps (14) est présente, décalée vers le bas dans la direction de la hauteur (H) à une distance prédéfinie (GA) par rapport à la première barre de garde-corps (12), laquelle peut être raccordé aux montants verticaux gauche et droit (16, 18).

9. Dispositif de garde-corps selon l'une ou plusieurs des revendications précédentes,
- **caractérisé en ce que**
- la/les première(s) et deuxième(s) barres de garde-corps (12, 14) forment avec les montants gauche et droit (16, 18) une structure de cadre rigide en flexion.

10. Dispositif de garde-corps selon la revendication 1,
- **caractérisé en ce que**
- la troisième unité en saillie (34) est réalisée sous forme d'étrier pivotant pouvant tourner autour d'un axe de rotation (E) parallèle à la direction transversale (Q).

11. Dispositif de garde-corps selon la revendication 1,
- **caractérisé en ce que**
- la troisième unité en saillie est réalisée sous forme d'unité coulissante mobile.

12. Dispositif de garde-corps selon la revendication 10 ou 11,
- **caractérisé en ce que**
- la troisième unité en saillie présente une unité de butée (74) qui, en position de blocage, bute contre une unité de contre-butée (76) sur une plaque de base (42) du troisième dispositif de raccordement (24).

13. Dispositif de garde-corps selon la revendication 12,
- **caractérisé en ce que**
- la troisième unité en saillie (34) est réalisée de manière à se déplacer ou tourner automatiquement de la position de libération à la position de blocage sous la seule action de son propre poids.

14. Dispositif de garde-corps selon l'une ou plusieurs des revendications 1 à 13,
- **caractérisé en ce que**
- les première et deuxième unités en saillie (30, 32) des deuxième et quatrième dispositifs de raccordement (22, 26) et les troisième et quatrième unités en saillie (34, 36) du troisième dispositif de raccordement (24) sont réalisées sous forme d'unités profilées pliées, qui sont respectivement raccordées à la plaque de base (40, 42) ou moulées sur celle-ci.

15. Dispositif de garde-corps selon l'une ou plusieurs des revendications précédentes,
- **caractérisé en ce que**
- les montants de garde-corps droit et gauche (16, 18) présentent, à peu près à la hauteur du raccordement de la première barre de garde-corps (12) ou de la deuxième barre de garde-corps (14) sur le côté extérieur opposé, un profilé d'enveloppement (47) qui, lorsque le dispositif de garde-corps (10) est raccordé au montant vertical (58), enveloppe au moins par zones par complémentarité de forme les composants présents sur le montant vertical (58), notamment des caissons de garde-corps.

16. Dispositif de garde-corps selon l'une ou plusieurs des revendications précédentes,
- **caractérisé en ce que**
- les montants de garde-corps gauche et droit (16, 18) sont réalisés sous forme rabattable ou télescopique et immobilisable.

17. Dispositif de garde-corps selon l'une ou plusieurs des revendications précédentes,
- **caractérisé en ce que**
- une plinthe (68) est raccordée de manière intégrée aux montants de garde-corps gauche et droit (16, 18) sur toute la largeur dans la direction de la largeur (B), le raccordement étant de préférence agencé à hauteur des deuxième et quatrième dispositifs de raccordement (22, 24).

18. Procédé de montage d'un dispositif de garde-corps (10) selon l'une ou plusieurs des revendications 1 à 17 précédentes, comprenant au moins une barre de garde-corps (12) avec des montants de garde-corps gauche et droit (16, 18) raccordés dans les zones d'extrémité gauche et droite, avec des unités de raccordement (20, 22, 24, 26) à un échafaudage (50) avec des montants verticaux (58), le dispositif de garde-corps (10) étant réalisé sous forme de dispositif de garde-corps dit « avancé », qui est monté à partir d'un étage d'échafaudage inférieur existant (54) de l'échafaudage pour un étage d'échafaudage supérieur (52) à monter au-dessus et qui forme alors une protection latérale pour l'étage d'échafaudage supérieur (52) de l'échafaudage,
- **caractérisé en ce que**
- tout d'abord, dans un premier panneau d'échafaudage, un montant de garde-corps droit (16) d'un premier dispositif de garde-corps (10) est raccordé au montant vertical droit (58) du premier panneau d'échafaudage par l'intermédiaire des premier et deuxième dispositifs de raccordement (20, 22) et est sécurisé contre tout soulèvement,
- le montant de garde-corps gauche (18) du premier dispositif de garde-corps (10) est raccordé au montant vertical gauche (58) du panneau d'échafaudage par l'intermédiaire des troisième et quatrième dispositifs de raccordement (24, 26), la troisième unité en saillie (34) du troisième dispositif de raccordement (24) étant d'abord amenée/maintenue en position de libération, puis amenée en position de sécurisation après le raccordement,
- dans un panneau d'échafaudage voisin du premier panneau d'échafaudage, un montant de garde-corps droit (16) d'un deuxième dispositif de garde-corps (10) est raccordé au montant vertical droit (58) du deuxième panneau de garde-corps par l'intermédiaire du deuxième puis du premier dispositif de raccordement (22, 20) et est sécurisé contre tout soulèvement, moyennant quoi le montant de garde-corps gauche (16) du premier dispositif de garde-corps (10) est également sécurisé contre tout soulèvement,
- le montant de garde-corps gauche (18) du deuxième dispositif de garde-corps (10) est raccordé au montant vertical gauche (58) du panneau d'échafaudage par l'intermédiaire des troisième et quatrième dispositifs de raccordement (24, 26),
- successivement, dans d'autres panneaux d'échafaudage, d'autres dispositifs de garde-corps sont raccordés aux montants verticaux (58) avec leurs premier, deuxième, troisième et quatrième dispositifs de raccordement (20, 22, 24, 26).
